# EUROPÄISCHE PATENTSCHRIFT

(11) **EP 0 146 844 B1**
(45) Veröffentlichungstag und Bekanntmachung des Hinweises auf die Patenterteilung: **03.05.1989**
(21) Anmeldenummer: 84114803.4
(22) Anmeldetag: 05.12.1984
(51) Int. Cl.: E04G 9/05, E04C 2/22

(54) **Grossflächige, plattenförmige Bauteile**
Construction panel with large surface
Panneau de construction à grande surface

(30) Priorität: 16.12.1983 DE 3345592
(43) Veröffentlichungstag der Anmeldung: 03.07.1985
(73) Patentinhaber: Dingler, Gerhard, D-7274 Haiterbach (DE)
(72) Erfinder: Dingler, Gerhard, D-7274 Haiterbach (DE)
(74) Vertreter: Kinkelin, Ulrich, Dipl.-Ing.

(56) Entgegenhaltungen:
- FR-A- 1 383 161
- FR-A- 1 434 373
- FR-A- 2 225 989
- FR-A- 2 265 538
- FR-A- 2 275 605
- FR-A- 2 339 032
- GB-A- 1 471 661

## Beschreibung

Die Erfindung betrifft eine Versteifungsrippe gemäss dem Oberbegriff des Anspruchs 1. Insbesondere Schaltafeln, wie sie für Betonschalungen eingesetzt werden, sind sehr hohen Belastungen ausgesetzt und müssen daher sehr effektiv versteift werden. Andererseits soll eine Schaltafel möglichst leicht sein, um einfacher gehandhabt werden zu können. Es haben sich dabei einfache Metallversteifungsstege oder -Rippen wegen ihres hohen Gewichts als nicht befriedigend erwiesen.

Eine gattungsgemässe Versteifungsrippe ist aus der FR-A 2275605 bekannt, wobei die beiden Seitenwände von Schaumstoffrippen jeweils die Sandwichstruktur haben, die massgeblich für den Versteifungseffekt ist. Dabei ist das dritte Material eine perforierte Metallplatte, die in der Kunststoffschicht der Seitenwände eingebettet ist. Die Verstärkung resultiert dabei bewusst nur aus der Festigkeit des Metalls an sich und um ein plattenförmiges Element effektiv zu versteifen, sind hohe Versteifungsrippen mit entsprechend viel Metall erforderlich.

Aufgabe der Erfindung ist es daher, eine gattungsgemässe Versteifungsrippe so weiterzubilden, dass mit einer kompakteren Bauhöhe und damit geringerem Gewicht dennoch ein höherer Versteifungseffekt erzielt wird.

Diese Aufgabe wird durch das kennzeichnende Merkmal des Anspruchs 1 gelöst. Das Herstellungsverfahren ist wie üblich, das heisst, in einer Giessform für die Versteifungsrippe wird die gefestigte Schicht des dritten Materials passend positioniert, und dann werden die beiden anderen noch flüssigen Materialien zu deren beiden Seiten in die Form gegossen. Die nach dem Abkühlen von der Aushärtetemperatur sich einstellende Zugvorspannung hat den Effekt, dass der Versteifungseffekt nicht erst dann einsetzt, wenn das plattenförmige Element beginnt sich durchzubiegen, sondern dass bis zur Höhe der Vorspannung Belastungen ohne Durchbiegung abgestützt werden. Erst darüber hinausgehende Belastungen beginnen das plattenförmige Element durchzubiegen, wobei die maximale Durchbiegung bei einer gegebenen Maximalbelastung um ein der Vorspannung entsprechendes Ausmass geringer ist gegenüber einer konventionell versteiften Platte.

Die Vorgabe an ein plattenförmiges Element, wie eine Schaltafel, lautet, dass sie bei einer gegebenen Grösse und gegebener Flächenlast sich maximal um einen bestimmten Betrag durchbiegen darf. Bei Schaltafeln ist dies besonders kritisch, weil eine zu grosse Plattenwölbung zu entsprechend ausgebeulten Betonoberflächen führt. Gemäss der Erfindung kann die Vorgabe mit kleineren Versteifungsstegen erfüllt werden, so dass das plattenförmige Element insgesamt kompakter und leichter gemacht werden kann. Durch die Merkmale des Anspruchs 2 ist die Herstellung erleichtert und die Bedingungen sind symmetrisch, so dass sich kein Verzug ergibt.

Durch die Merkmale des Anspruchs 3 vermeidet man zu hohe spezifische Kräfte am plattenseitigen Ende des dritten Materials, so dass die Gefahr reduziert wird, dass von diesem vielleicht scharfkantigen Ende Risse initiiert werden.

Durch die Merkmale des Anspruchs 4 kommt man in solche Temperaturkoeffizientenbereiche, die z.B. für Schalplatten gerade richtig liegen und Metall ist preiswert und ausreichend belastbar.

Durch die Merkmale des Anspruchs 5 erreicht man, dass das dritte Material eine sehr grosse Fläche gegenüber dem zweiten und ersten Material bietet, denn solche Blechstreifen sind ja weitgehend zweidimensional. Die Vorspannkräfte können deshalb grossflächig aufgenommen werden.

Durch die Merkmale des Anspruchs 6 kann man den Metallanteil und damit den Gewichtsanteil niedrig halten und man überlässt es den beiden anderen Materialien, das Hauptvolumen zu bilden.

Durch die Merkmale des Anspruchs 7 bleibt der Blechstreifen gerade und bildet beim Abkühlen keinen Buckel, der ja die Vorspannung ganz oder teilweise aufheben würde. Durch die Merkmale des Anspruchs 8 erreicht man eine Verstärkung des Kunststoffs.

Die Merkmale des Anspruchs 9 eignen sich besonders, wenn die Versteifungsrippe im Vakuumverfahren hergestellt wird.

Gemäss den Merkmalen des Anspruchs 10 verfährt man, wenn man mittels Druckverfahren, wie z.B. beim SMC-Verfahren, herstellen will.

Beim augenblicklichen Stand der Technik werden die Merkmale des Anspruchs 11 bevorzugt. Sollten Kohlefasern oder andere Fasern billiger werden und ebenfalls den Duroplast armieren, dann können auch diese verwendet werden.

Durch die Merkmale der Ansprüche 12 und 13 bleibt die Grundform von üblichen Schaltafeln erhalten, was für Zusatzgeräte wichtig ist, die zusammen mit Schaltafeln verwendet werden. Man braucht dann diese Zusatzgeräte nicht anpassend neu zu konstruieren.

Durch die Merkmale des Anspruchs 14 braucht man nur soweit vorzuspannen, als dies notwendig ist, um die an sich nicht so tragfähigen Materialien bis zu ihrer zugelassenen Belastbarkeit zum Tragen heranzuziehen.

Durch die Merkmale des Anspruchs 15 kann man die Schalplatte samt den Versteifungsstegen einstückig machen. Dadurch bilden die Versteifungsstege und die Schalplatte einen Verbund, der insgesamt zu besseren Steifigkeiten und Belastungsmöglichkeiten führt als das seitherige blosse Anliegen der Schalplatte an den Versteifungsstegen erbracht hat und zufolge der integrierten Libelle ist die richtige Ausrichtung an der Baustelle erleichtert.

Durch die Merkmale des Anspruchs 16 ist es leicht, die Schaltafeln miteinander zu verbinden oder an Krane zu hängen.

Durch die Merkmale des Anspruchs 17 erreicht man, dass die Materialien sich auch noch gegenseitig verzahnen, so dass der Sandwich einen besseren Halt hat.

In der Praxis haben sich Materialien gemäss Anspruch 18 von den verschiedensten Gesichtspunkten her gesehen bewährt. SMC ist die im Handel übliche Abkürzung für «Sheet Moulding Compound», worunter z.B. ein mit Reaktionsharz (= Basis) vorimprägniertes Verstärkungsgewebe verstanden wird. Die Basis DSM 730 ist eine von der Firma Thyssen Umformtechnik vetriebene Reaktionsharzmasse, deren Bezeichnung neuerdings in TC 730 geändert wurde.

Durch die Merkmale des Anspruchs 19 verzahnen sich die Blechstreifen und sie können zwischen den gleichen Raumebenen verlaufen. Man braucht daher die Bauhöhe nicht deshalb zu vergrössern, weil Blechstreifen einander kreuzen.

Die Erfindung wird nunmehr an einem bevorzugten Ausführungsbeispiel erläutert. In der Zeichnung zeigt:
Fig. 1 die Rückenansicht einer 2640 mm langen und 750 mm breiten Schalplatte,
Fig. 2 einen Schnitt längs der Linie 2-2 in Fig. 1, um das Vielfache vergrössert gegenüber der natürlichen Grösse,
Fig. 3 die Seitenansicht eines Blechstreifens,
Fig. die perspektivische Ansicht des Kreuzungsbereichs zweier Blechstreifen,
Fig. 5 eine erste elektrische Anschlussmöglichkeit der Blechstreifen,
Fig.6 eine zweite Möglichkeit des elektrischen Anschlusses der Blechstreifen,
Fig. das Spannungsdiagramm eines Innenfeldsteges ohne Blechstreifen.
Fig.8 das durch die Vorspannung erzeugte Spannungsdiagramm,
Fig. 9 das aus den Fig. 7 und 8 durch Überlagerung resultierende Spannungsdiagramm.

Eine Schaltafel 11 hat eine Schalplatte 12, vier Umfangsstege 13, 14, 16, 17 und parallel zu den Umfangsstegen 14, 16 eine grössere Anzahl Innenfeldstege 18, die etwa 22 cm Abstand voneinander haben. Gemäss den gestrichelten Linien 19 können auch weitere Stege von der Form der Innenfeldstege 18 in gleichmässigem Abstand und parallel zu den Umfangsstegen 16,13 vorgesehen sein. Die Umfangsstege 13 bis 17 haben eine Breite von 2,3 cm und sind damit ganz wesentlich schmäler als die seitherigen aus Stahl oder Aluminium bestehenden Umfangsstege. Die Innenfeldstege 18 haben eine Breite von 6 mm, was ebenfalls ganz wesentlich weniger ist, als die seitherigen Innenfeldstege hatten. Die Umfangsstege 13 bis 17 und die Innenfeldstege 18 sowie die eventuell gemäss den gestrichelten Linien 19 vorhandenen Stege sind aus der Zeichnungsebene von Fig. 1 heraus in einem geringen Masse konisch, mit Ausnahme der Umfangsflächen 21 der Umfangsstege 13,14,16, 17, welche Umfangsflächen 21 senkrecht zur Zeichnungsebene von Fig. 1 stehen. Eine solche Schaltafel 11 wiegt ungefähr 30 bis 32 kg, was im Verhältnis zu einer Aluminiumschalung von 39 kg oder gar einer Stahlrahmenschalung von 68 kg eine erhebliche Ersparnis bedeutet.

Die Innenfeldstege 18 sind 96 mm hoch. In sie ist gemäss Fig. 2 in der Mittenebene bzw. um diese mäandrierend ein Blechstreifen 22 eingesetzt. Sein gemäss Fig. 2 unteres Ende 23 hat einen kleinen Abstand von der Stirnfläche 24 des zugehörigen Innenfeldstegs 18. Das obere Ende 26 ragt soweit in die Schalplatte 12 hinein, dass es sich im wesentlichen in der neutralen Zone der Schalplatte 12 befindet. Weil die Schalplatte 12 ja noch mit den Umfangsstegen 13 bis 17 und den Innenfeldstegen 18 verbunden ist, liegt die neutrale Zone der Schalplatte 12 nicht etwa in deren Mitte, sondern gemäss Fig. 2 weiter nach unten versetzt. Die Schalplatte 12 hat auf ihrer gemäss Fig. 2 oberen Fläche 27 eine in diesem Gewerbe vernachlässigbare Rauhigkeit.

Der Blechstreifen 22 ist 1 mm dick und besteht aus Stahl vom Typ St 37. Er ist wie Wellblech mit Wellungen 28 in seiner Längsrichtung gewellt. Das Material der Schalplatte 12 und des Innenfeldstegs 18 mit Ausnahme des Blechstreifens 22 ist aus glasfaserarmiertem duroplastischem Kunststoff mit einem aT-Wert von 14 x 10-⁶. Der Blechstreifen 22 hat einen höheren aT-Wert von 21 x 10-₆.

Fig. 7 zeigt das Spannungsdiagramm für den Innenfeldsteg 18 im Nullzustand mit aufgebrachter Nutzlast. Dabei bedeutet das Minuszeichen Druckkraft und das Pluszeichen bedeutet Zugkraft. Wo sich die beiden Felder treffen, ist die neutrale Zone. Im Beispiel sind es 5326,33 N/cm². Diese Last würde z.B. glasfaserverstärkter Kunststoff SMC auf der Basis von DSM 730 aushalten. Die Durchbiegung des Innenfeldstegs 18 wäre jedoch dann viel zu gross, d.h., die Fläche 27 würde ausbauchen.

Gemäss Fig. 8 übt nun der Blechstreifen 22 eine genau entgegengesetzte Vorspannung von 4174 N/cm² aus. Betrachtet man nun den gesamten Innenfeldsteg 18, dann erhält man durch Überlagerung das Spannungsdiagramm gemäss Fig. 9, d.h. die Differenz von Figur 7 zur Figur 8, und um diese Differenz ist nunmehr die Durchbiegung entsprechend kleiner geworden, d.h. in der Praxis tragbar.

Die Vorspannung wird erzeugt, indem der glasfaserverstärkte Kunststoff und die Blechstreifen 22 in eine Form gebracht werden. Der glasfaserverstärkte Kunststoff reagiert nun chemisch, und da dieser Vorgang exotherm ist, entsteht Wärme im Bereich von 130°C. Diese Wärme überträgt sich auch auf den thermisch flinken Blechstreifen 22, der sich nun relativ zu den ihn umgebenden Materialien ausdehnt. Bei dieser Temperatur von 130°C wird nun das duroplastische Material hart und verbindet sich mit dem Blechstreifen 22. Obwohl nun das ganze abkühlt, bleibt der Blechstreifen 22 mit dem Material verbunden und zieht sich nunmehr relativ zum ausgehärteten Kunststoff zusammen. Hierdurch entsteht die Vorspannung gemäss Figur 8 von 4174 N/cm2 im Bereich des höchsten Drucks bzw. des höchsten Zugs.

Die Kunststoffe haben keine Kaltkriecheigenschaften. Diese würden auch durch die Verwendung von Fasern verhindert. Der verwendete Kunststoff ist mit Stahlnägeln nagelbar. Er ist wasserabstossend und nimmt keinen Beton an. Die Materialien sind auf dem Markt frei erhältlich. Zum Beispiel bieten die Firmen Bayer und Hoechst das Material DSM 730 an. Den glasfaserverstärkten Kunststoff SMC kann man sich selbst ansetzen oder auch fertig kaufen, so dass man ihn vor dem Eingeben in die Form nur noch mit einem Aktivator versetzen muss. Kunststoff und Glasfasern sind überall erhältlich, keinesfalls seltene Materialien. Im Bedarfsfall könnten sie in der Weise geflickt werden, wie man Bootsrümpfe, Segelflugzeuge oder dgl. flickt.

Gemäss Figur 3 hat der Blechstreifen Löcher 29, durch die hindurch sich das Kunststoffmaterial verbinden kann, so dass auch eine formschlüssige Verbindung stattfindet und der Kunststoff nicht nur an der Oberfläche des Blechstreifens 22 haftet.

Figur 4 zeigt, wie der Blechstreifen 22 geformt werden kann, wenn er einen anderen Blechstreifen 31 kreuzt. Man sieht dann im Blechstreifen 22 eine Einkerbung 32 vor, die etwas mehr als bis zur Hälfte des Blechstreifens 22 reicht und breiter ist als der Blechstreifen 31 dick ist. Gegenüber bringt man eine Einkerbung 33 im Blechstreifen 31 an, so dass durch Ineinanderstecken die Blechstreifen 22, 31 einen Kreuzungspunkt bilden können. Ein kleines Übermass bei den Einkerbungen 32, 33 reicht aus, dass sich die Blechstreifen 22, 31 bei der Temperatur von 130°C leicht strekken können.

Verwendet man Materialien, deren WärmeAusdehnungskoeffizienten eine noch höhere Differenz haben, dann wird die Vorspannung noch höher. Gleiches erreicht man, wenn man Kunststoffe verwendet, die bei noch höheren Temperaturen reagieren und erhärten, weil dann der Blechstreifen 22 und ggf. auch 31 sich noch mehr ausdehnt und in dieser noch grösseren Ausdehnung eingefroren wird.

Lediglich der Einfachheit halber wurde in der vorstehenden Beschreibung angenommen, dass lediglich die Innenfeldstege 18 solche Blechstreifen 22 aufweisen. Selbstverständlich sind auch in den Umfangsstegen 13, 14, 16, 17 in analoger Weise Blechstreifen vorgesehen. Sind gemäss den gestrichelten Linien 19 ebenfalls Stege vorgesehen, so beinhalten auch diese Blechstreifen.

Die Erfindung kann auch noch dahingehend ergänzt werden, dass auch in der Schalplatte 12 Blechmaterial vorgesehen ist, das entweder als Streifen eingelegt ist oder besser als Blechplatte eingelegt ist, die allerdings nicht vollflächig ist, sondern Löcher gemäss den Löchern 29 aus Fig. 3 aufweist.

Gemäss Fig. 1 sind an den Eckbereichen der Schaltafel 11 Muttern 34 eingegossen. In diese kann in Blickrichtung von Fig. 1 eine Schraube eingeschraubt werden. Ferner kann in einem der in Fig. 1 sichtbaren Felder jeweils eine Libelle 36 und senkrecht hierzu eine Libelle 37 eingeformt werden, so dass man später sieht, ob die Schaltafel 11 auch im Lot steht.

Es ist ein Leichtes, das oben erwähnte System der Blechstreifen elektrisch anzuschliessen. Dies zeigt Fig. 5 für ein Ausführungsbeispiel. Dort ist der linke obere Eckbereich an eine Klemme 38 und der rechte untere Bereich an eine Klemme 39 angeschlossen. Es ist ohne weiteres möglich, ohne Änderung der mechanischen Vorspanncharakteristik die Schalplatte 12 soweit aufzuheizen, dass sie beispielsweise nicht kälter als -10°C wird. Die thermische Belastung der gesamten Vorrichtung ist dabei gering.

Die Blechstreifen müssen bei einem Stromlauf gemäss Fig. 5 an den Kreuzungsstellen bzw. den stumpf angrenzenden Stellen elektrisch miteinander verbunden sein, was man ohne weiteres durch lediglich der elektrischen Verbindung dienende Drähte erreichen kann.

Fig. 6 zeigt, dass man die Blechstreifen auch auf andere Weise, nämlich durch Hintereinanderschaltung aufheizen kann.

## Patentansprüche

1. Versteifungsrippe zur Versteifung für ein grossflächiges plattenförmiges Element, welches im Gebrauch seine Hauptbelastungsrichtung senkrecht zur Plattenebene hat und einer bestimmten Betriebstemperatur ausgesetzt ist, wobei die Versteifungsrippe
a) aus einem Sandwich aus mindestens einer Schicht eines ersten Materials, einer Schicht eines zweiten Materials und einer Schicht eines dritten Materials besteht, wobei jede Schicht ihre Hauptbelastungsrichtung etwa senkrecht zur Plattenebene hat,
b) die Schicht des dritten Materials zwischen den Schichten der beiden anderen Materialien eingebettet liegt und
c) das erste und zweite Material duroplastischer Kunststoff ist, dessen Aushärtetemperatur erheblich über der Betriebstemperatur liegt, dadurch gekennzeichnet, dass
d) das dritte Material (22) einen höheren Wärmeausdehnungskoeffizienten als die beiden anderen Materialien hat, so dass die Schicht des dritten Materials nach dem Abkühlen von der Aushärtetemperatur der anderen Materialien auf die Betriebstemperatur unter Zugvorspannung im Sandwich steht.

2. Versteifungsrippe nach Anspruch 1, dadurch gekennzeichnet, dass das erste und zweite Material gleich sind.

3. Versteifungsrippe nach Anspruch 2, dadurch gekennzeichnet, dass sich bei einstückiger Ausbildung der Schichten des ersten und zweiten Materials mit dem plattenförmigen Element (12) das dritte Material (22) bis zur neutralen Zone der Plattenebene in das plattenförmige Element hinein erstreckt.

4. Versteifungsrippe nach Anspruch 1, dadurch gekennzeichnet, dass das dritte Material (22) Metall ist.

5. Versteifungsrippe nach Anspruch 4, dadurch gekennzeichnet, dass das dritte Material ein Blechstreifen (22) ist.

6. Versteifungsrippe nach Anspruch 5, dadurch gekennzeichnet, dass der Querschnitt des Blechstreifens (22) wesentlich kleiner als der Querschnitt der beiden anderen Materialien ist.

7. Versteifungsrippe nach Anspruch 6, dadurch gekennzeichnet, dass der Blechstreifen (22) mit Versteifungssicken (28) versehen ist, die in Längsrichtung des Blechstreifens verlaufen.

8. Versteifungsrippe nach Anspruch 1, dadurch gekennzeichnet, dass der Duroplast faserverstärkt ist.

9. Versteifungsrippe nach Anspruch 8, dadurch gekennzeichnet, dass die Faserverstärkung die Form von Gewebe hat.

10. Versteifungsrippe nach Anspruch 8, dadurch gekennzeichnet, dass die Faserverstärkung die Form von beigemengten Fasern hat.

11. Versteifungsrippe nach Anspruch 8, dadurch gekennzeichnet, dass die Faserverstärkung Glasfasern umfasst.

12. Versteifungsrippe nach Anspruch 1, dadurch gekennzeichnet, dass sie als rückseitig an einer Schalplatte (12) angebrachter Innenfeldsteg (18) ausgebildet ist.

13. Versteifungsrippe nach Anspruch 1, dadurch gekennzeichnet, dass sie als eine Schalplatte (12), umfassender Umfangssteg (13, 14, 16, 17) ausgebildet ist.

14. Versteifungsrippe nach Anspruch 1, dadurch gekennzeichnet, dass die Parameter der Materialien, ihre Abmessung und Lage, derart festgelegt sind, dass das Zug/Druck-Spannungsdiagramm nur teilweise kompensiert wird.

15. Versteifungsrippe nach Anspruch 12 oder 13, dadurch gekennzeichnet, dass sie einstückig mit der Schalplatte (12) ausgebildet ist, an deren Rückseite auch mindestens eine Libelle (36, 37) eingeformt ist.

16. Versteifungsrippe nach Anspruch 12 oder 13, dadurch gekennzeichnet, dass in der Schaltafel (11) Muttern (34) eingegossen sind.

17. Versteifungsrippe nach Anspruch 1, dadurch gekennzeichnet, dass das dritte Material (22) quer zu seiner Längserstreckung Ausnehmungen (29) aufweist, die von den beiden anderen Materialien durchquert werden.

18. Versteifungsrippe nach Anspruch 11, dadurch gekennzeichnet, dass der Kunststoff vom Typ glasfaserverstärkter Kunststoff SMC (Basis DSM 730) ist.

19. Versteifungsrippe nach Anspruch 5, dadurch gekennzeichnet, dass an Kreuzungspunkten der Blechstreifen (22, 31 ) diese für den jeweils anderen Blechstreifen randoffene Ausnehmungen (32,33) haben.

## Claims

1. Stiffening rib for the stiffening of a plate-shaped element of large area, which in use has its principal direction of loading perpendicular to the plane of the plate and is subjected to a specific operating temperature, wherein
a) the stiffening rib consists of a sandwich of at least one layer of a first material, one layer of a second material and one layer of a third material, each layer having its principal direction of loading generally perpendicular to the plane of the plate,
b) the layer of the third materials lies embedded between the layers of the other two material and
c) the first and second materials are thermosetting plastics, the setting temperature of which lies considerably above the operating temperature, characterized in that
d) the third material (22) has a higher coefficient of thermal expansion than the other two materials, so that the layer of the third material, after the other materials have cooled down from the setting temperature to the operating temperature, is under tensile stress in the sandwich.

2. Stiffening rib according to claim 1, characterized in that the first and second materials are the same.

3. Stiffening rib according to claim 2, characterized in that, where the layers of the first and second materials are in one piece with the plate-shaped element (12), the third material (22) extends into the plate-shaped element as far as the neutral zone of the plane of the plate.

4. Stiffening rib according to claim 1, characterized in that the third material (22) is metal.

5. Stiffening rib according to claim 4, characterized in that the third material is a metal strip (22).

6. Stiffening rib according to claim 5, characterized in that the cross-section of the metal strip (22) is substantially smaller than the cross-section of the other two materials.

7. Stiffening rib according to claim 6, characterized in that the sheet metal strip (22) is provided with stiffening corrugations (28), which extend in the longitudinal direction of the sheet metal strip.

8. Stiffening rib according to claim 1, characterized in that the thermosetting plastics is fibre- reinforced.

9. Stiffening rib according to claim 8, characterized in that the fibre reinforcement has the form of a fabric.

10. Stiffening rib according to claim 8, characterized in that the fibre reinforcement has the form of admixed fibres.

11. Stiffening rib according to claim 8, characterized in that the fibre reinforcement comprises glass fibres.

12. Stiffening rib according to claim 1, characterized in that it is formed as an internal bay web (18) fitted to the back of a formwork panel (12).

13. Stiffening rib according to claim 1, characterized in that it is formed as a peripheral web (13, 14,16,17) surrounding a formwork panel (12).

14. Stiffening rib according to claim 1, characterized in that the parameters of the materials, their dimensions and position, are so determined that the tensile-compressive stress diagram is only partly compensated.

15. Stiffening rib according to claim 12 or 13, characterized in that it is formed in one piece with the formwork panel (12), on the rear face of which also at least one level (36, 37) is moulded in.

16. Stiffening rib according to claim 12 or 13, characterized in that nuts (34) are cast into the formwork panel (11).

17. Stiffening rib according to claim 1, characterized in that the third material (22) possesses, transversely to its longitudinal direction, apertures (29), which are traversed by the other two materials.

18. Stiffening rib according to claim 11, characterized in that the plastics of the glass fibre reinforced type is sheet moulding compound (Basis DSM 730).

19. Stiffening rib according to claim 5, characterized ih that, at crossing-points of the metal strips (22, 31), these have openings (32, 33), leading to the edge, for the other metal strip.

## Revendications

1. Nervure de raidissement pour rigidifier un élément en forme de panneau à grande surface, présentant en utilisation sa direction de sollicitation principale perpendiculairement au plan du panneau et soumis à une certaine température de fonctionnement, la nervure de raidissement étant telle que:
a) composée d'un sandwich d'au moins une couche d'un premier matériau, d'une couche d'un deuxième matériau, et d'une couche d'un troisième matériau, chaque couche présentant sa direction de sollicitation principale approximativement perpendiculairement au plan de panneau,
b) la couche du troisième matériau est encastrée entre les couches des deux autres matériaux et
c) le premier et le deuxième matériaux sont une matière plastique thermodurcissable, dont la température de durcissement est située notablement au-dessus de la température de fonctionnement, caractérisé en ce que
d) le troisième matériau (22) possède des coefficients de dilatation thermique plus élevés que les deux autres matériaux, de façon que la couche du troisième matériau soit en sandwich sous précontrainte après refroidissement, depuis la température de durcissement des autres matériaux, jusqu'à la température de fonctionnement.

2. Nervure de raidissement selon la revendication 1, caractérisée en ce que le premier et le deuxième matériaux sont identiques.

3. Nervure de raidissement selon la revendication 2, caractérisée en ce que, dans le cas de réalisation en une seule pièce, avec l'élément (12) en forme de panneau, des couches du premier et du deuxième matériaux, le troisième matériau (22) s'étend jusqu'à la zone neutre du plan de panneau dans l'élément en forme de panneau.

4. Nervure de raidissement selon la revendication 1, caractérisée en ce que le troisième matériau (22) est du métal.

5. Nervure de raidissement selon la revendication 4, caractérisée en ce que le troisième matériau est une bande de tôle (22).

6. Nervure de raidissement selon la revendication 5, caractérisée en ce que la section de la bande de tôle (22) est sensiblement plus faible que la section des deux autres matériaux.

7. Nervure de raidissement selon la revendication 6, caractérisée en ce que la bande de tôle (22) est munie de moulures raidisseuses (28) se développant en direction longitudinale de la bande de tôle.

8. Nervure de raidissement selon la revendication 1, caractérisée en ce que la matière plastique thermodurcissable est renforcée par des fibres.

9. Nervure de raidissement selon la revendication 8, caractérisée en ce que le renforcement par des fibres a la forme d'un tissu.

10. Nervure de raidissement selon la revendication 8, caractérisée en ce que le renforcement en fibres a la forme de fibres ajoutées par mélange.

11. Nervure de raidissement selon la revendication 8, caractérisée en ce que le renforcement en fibre comprend des fibres de verre.

12. Nervure de raidissement selon la revendication 1, caractérisée en ce qu'elle est réalisée sous forme de nervure de zone intérieure (18) adjointe sur le côté arrière d'un panneau de coffrage (12).

13. Nervure de raidissement selon la revendication 1, caractérisée en ce qu'elle est réalisée sous forme d'une nervure périphérique (13, 14, 16, 17) entourant un panneau de coffrage (12).

14. Nervure de raidissement selon la revendication 1, caractérisée en ce que les paramètres des matériaux, leurs dimensions et leur position, sont fixés de façon que le diagramme traction/ compression ne soit compensé que partiellement.

15. Nervure de raidissement selon la revendication 12 ou 13, caractérisée en ce qu'elle est réalisée en ne faisant qu'une seule pièce avec le panneau de coffrage (12), sur le côté arrière duquel est également formé au moins un niveau (36, 37).

16. Nervure de raidissement selon la revendication 12 ou 13, caractérisée en ce que des écrous (34) sont coulés dans l'armature de raidissement de coffrage (11).

17. Nervure de raidissement selon la revendication 1, caractérisée en ce que le troisième matériau (22) présente transversalement à son étendue longitudinale des évidements (29) traversés par les deux autres matériaux.

18. Nervure de raidissement selon la revendication 11, caractérisée en ce que la matière plastique est du type de matière plastique SMC (base DSM 730), renforcée par fibre de verre.

19. Nervure de raidissement selon la revendication 5, caractérisée en ce qu'aux points de croisement des bandes de tôle (22, 31), celles-ci présentent des évidements (32, 33) ouverts sur le bord, pour chacune des autres bandes de tôle.
